# EUROPÄISCHE PATENTSCHRIFT

(11) **EP 3 812 677 B1**
(45) Veröffentlichungstag und Bekanntmachung des Hinweises auf die Patenterteilung: **30.08.2023**
(21) Anmeldenummer: 20198629.6
(22) Anmeldetag: 28.09.2020
(51) Int. Cl.: F28D 1/02, F28F 1/10

(54) **RADIATOR ZUR KÜHLUNG EINES TRANSFORMATORS ODER EINER DROSSELSPULE**
RADIATOR FOR COOLING A TRANSFORMER OR A CHOKE
RADIATEUR DESTINÉ AU REFROIDISSEMENT D'UN TRANSFORMATEUR OU D'UNE BOBINE D'INDUCTANCE

(30) Priorität: 25.10.2019 DE 102019216469
(43) Veröffentlichungstag der Anmeldung: 28.04.2021
(73) Patentinhaber: Siemens Energy Global GmbH & Co. KG, 81739 München (DE)
(72) Erfinder: Kaineder, Kurt, 4209 Engerwitzdorf (AT); Bachinger, Florian, 4222 St. Georgen/Gusen (AT)

(56) Entgegenhaltungen:
- EP-A1- 0 671 748
- WO-A1-2009/137892
- DE-A1-102005 002 005
- US-A- 1 461 518
- US-A1- 2012 312 515

## Beschreibung

### GEBIET DER ERFINDUNG

Die Erfindung betrifft ein Verfahren für einen Radiator oder eine Drosselspule, wobei der Radiator oder die Drosselspule mehrere parallel von einem Luftstrom durchströmbare und parallel zueinander angeordnete Radiatorglieder aufweist und zwischen zwei Radiatorgliedern zumindest eine Einrichtung zum Auflösen der Grenzschicht jenes Luftstroms, der zwischen den Radiatorgliedern strömt, vorgesehen ist.

Die Erfindung kann auch für Radiatoren zur Kühlung von anderen elektrischen Einrichtungen verwendet werden, die ebenfalls mit einem flüssigen Kühlmittel, wie Mineralöl oder Ester, gekühlt werden.

### STAND DER TECHNIK

In der US 2012/312515 A1 ist ein Radiator für einen Transformator offenbart. Der Radiator ist mit einer Einrichtung zum Auflösen der Grenzschicht eines Luftstromes eingerichtet, der sich zwischen zwei parallel zueinander ausgerichteten Radiatorgliedern einstellt.

Weiterer Stand der Technik ist aus der EP 0671748, US 1,461,518 A, DE 102005002005 A1 und WO 2009/137892 A1 bekannt.

Leistungstransformatoren werden häufig durch Radiatoren gekühlt, das heißt, das erwärmte Kühlmittel wird aus dem Gehäuse des Leistungstransformators heraus, durch einen Radiator und wieder zurück in das Gehäuse geführt. Im Radiator wird die Wärme über große Oberflächen an die umgebende Luft abgegeben. Dabei kann die umgebende Luft alleine aufgrund des Auftriebs (natürliche Kühlung) zirkulieren oder mittels Lüfter (forcierte Kühlung) über die Oberflächen des Radiators geblasen werden. Die Radiatoren sind meist als Plattenradiatoren ausgebildet, wo die Luft zwischen mehreren plattenförmigen Radiatorgliedern hindurch strömen kann, während das zu kühlende Kühlmittel parallel durch die Radiatorglieder eines Plattenradiators geleitet wird.

Die Effizienz des Radiators hängt maßgeblich von drei Faktoren ab, erstens vom Wärmeübergang des erwärmten Kühlmittels auf die Wand des Radiatorglieds, zweitens von der Wärmeleitung von der inneren zur äußeren Oberfläche des Radiatorglieds, und drittens vom Wärmeübergang von der äußeren Oberfläche des Radiatorglieds an die Luft. Da die Radiatoren in der Regel aus Metall gefertigt sind und über eine hohe Wärmeleitfähigkeit verfügen, spielt der Wärmewiderstand der Wand des Radiatorglieds nur eine vernachlässigbar kleine Rolle. Deshalb können hauptsächlich der erste und der dritte Faktor beeinflusst werden, um die Effizienz des Radiators zu vergrößern. Eine vergrößerte Effizienz kann bedeuten, dass die Temperatur des Kühlmittels nach dem Radiator bei gleichbleibendem Radiator weiter reduziert wird, oder dass die Kühlanlage bzw. deren Radiator(en) bei gleichbleibender Temperatur des Kühlmittels nach der Kühlanlage bzw. deren Radiator(en) kleiner dimensioniert werden kann bzw. können.

Dabei ist zu berücksichtigen, dass das Kühlmittel häufig natürlich durch den Transformator und den/die Radiator/en zirkuliert, also nur aufgrund des Auftriebs des warmen Kühlmittels, weshalb der hydraulische Widerstand der Radiatorglieder nicht wesentlich erhöht werden kann. Eine Erhöhung der Oberfläche der Radiatorglieder, etwa durch gewellte Wände der Radiatorglieder, kann deshalb nicht beliebig erfolgen. Der Wärmeübergang vom Radiatorglied auf die Luft kann bekannter Weise durch Lüfter erhöht werden. Auch die Änderung der Abstände zwischen den Radiatorgliedern kann in manchen Fällen die Effizienz verbessern, ist aber aufgrund eines begrenzten Bauraums nicht immer möglich.

### DARSTELLUNG DER ERFINDUNG

Es ist Aufgabe der Erfindung, die Kühlleistung einen im Betrieb befindlichen Radiators zu verbessern.

Diese Aufgabe wird durch einen Verfahren nach Anspruch 1 gelöst. Ausgangspunkt ist ein Radiator zur Kühlung eines Transformators, vorzugsweise eines Leistungstransformators, oder einer Drosselspule, der Radiator weist mehrere parallel von einem Kühlmittel durchströmbare und parallel zueinander angeordnete Radiatorglieder auf. Dabei ist vorgesehen, dass zwischen zwei Radiatorgliedern zumindest eine Einrichtung zum Auflösen der Grenzschicht jenes Luftstroms, der zwischen den Radiatorgliedern durchströmt, vorgesehen ist.

Wenn Luft zwischen den Radiatorgliedern durchströmt, so bildet sich ein Temperaturprofil aus. Nach einer bestimmten Einströmlänge ist die Luft in der Nähe der Radiatorglieder viel wärmer als in der Mitte zwischen zwei benachbarten Radiatorgliedern. Durch Einrichtungen zum Auflösen der Grenzschicht wird die Lufttemperatur im Strömungskanal, der zwischen zwei benachbarten Radiatorgliedern gebildet wird, homogenisiert. Die relativ kalte Luft aus der Mitte des Strömungskanals gelangt zur Oberfläche der Radiatorglieder und ersetzt die warme Luft in der Grenzschicht zur Oberfläche des Radiatorglieds. Dadurch erhöht sich der Wärmeübergang zwischen Radiatorglied und Luft.

Da die Einrichtungen außerhalb der Radiatorglieder angebracht sind, verändern sie die hydraulischen Eigenschaften im Inneren der Radiatorglieder nicht. Auch können die erfindungsgemäßen Einrichtungen nachträglich an einem Radiator angebracht werden, wenn dieser schon im Betrieb ist oder war, und müssen nicht bereits bei der Produktion des Radiators angebracht werden, also nicht, bevor die Radiatorglieder zu einem Radiator zusammengebaut werden.

Damit eine Umlenkung der Luft auftritt, kann die Einrichtung zum Auflösen der Grenzschicht in einer ersten Ausführungsform der Erfindung zumindest teilweise quer zur Oberfläche der Radiatorglieder verlaufen, die Einrichtungen dürfen dabei also nicht ausschließlich parallel zur Oberfläche der Radiatorglieder verlaufen. Dabei müssen die Einrichtungen - normal zur Ebene der Radiatorglieder gesehen - von einer Oberfläche eines Radiatorglieds nicht unbedingt bis zur Mitte des Strömungskanals oder darüber hinaus reichen, weil dies den Luftwiderstand zu stark erhöhen könnte. In der Regel wird es ausreichen, wenn die Einrichtungen zu einem Viertel oder einem Drittel in den Strömungskanal zwischen zwei Radiatorgliedern ragen.

Die Einrichtung zum Auflösen der Grenzschicht könnte aber auch eine Platte sein, die im Strömungskanal zwischen zwei benachbarten Radiatorgliedern angeordnet ist und um einen Winkel gegenüber den Radiatorgliedern geneigt ist. Dabei sollte die Platte in Strömungsrichtung der Luft gesehen ebenfalls nicht mehr als ein Drittel, insbesondere nicht mehr als ein Viertel, der Breite des Strömungskanals einnehmen. Der Querschnitt der Platte kann an die aerodynamischen Anforderungen angepasst werden.

In einer anderen Ausführungsform ist vorgesehen, dass die Einrichtung zum Auflösen der Grenzschicht zumindest teilweise parallel zur Oberfläche der Radiatorglieder verläuft. Es wäre also denkbar, Platten oder Stäbe parallel zu den Radiatorgliedern anzuordnen, wobei eine solche Einrichtung aber nicht die gesamte Länge des Strömungskanals zwischen zwei Radiatorgliedern aufweisen soll, sondern kürzer als diese Länge sein soll, damit sich die Strömungsbedingungen im Strömungskanal ändern und es zu einem Auflösen der Grenzschicht jenes Luftstroms kommen kann, der zwischen den Radiatorgliedern durchströmt. Der Querschnitt der Platte kann an die aerodynamischen Anforderungen angepasst werden.

Die Einrichtungen zum Auflösen der Grenzschicht sind so auszugestalten, dass der Luftwiderstand nicht wesentlich erhöht wird. Somit reduziert sich die forcierte oder natürliche Luftströmung nur geringfügig, während der verbesserte Wärmeübergang insgesamt einen Vorteil ergibt.

Eine Ausführungsform sieht vor, dass eine Einrichtung zum Auflösen der Grenzschicht ein Stab ist, also ein Bauteil, dessen Längsabmessung ein Vielfaches der Querabmessung beträgt. Der Stab kann normal oder in einem Winkel zur Oberfläche der Radiatorglieder verlaufen. Der Querschnitt des Stabs muss nicht kreisförmig sein, sondern kann auch in Strömungsrichtung der Luft größer sein als quer zur Strömungsrichtung, was den Luftwiderstand verringert. Der Stab kann etwa so geformt sein, dass sich dahinter eine Karmansche Wirbelstraße bildet.

Eine erfindungsgemäß einfache Ausführungsform zur Nachrüstung eines Radiators mit zumindest einem Stab besteht darin, dass der Stab zwischen zwei benachbarte Radiatorglieder geklemmt wird. Dabei kann der Stab den Abstand zwischen benachbarten Radiatorgliedern großteils überbrücken, sodass zur Reduzierung des Luftwiderstands noch eine oder mehrere für die Luftströmung durchgängige Öffnungen im Stab vorgesehen sein können. Der Stab kann aber auch eine Länge haben, die nur ein Drittel oder ein Viertel des Abstands zwischen benachbarten Radiatorgliedern beträgt, dann sind keine Öffnungen im Stab nötig.

Der Stab kann an einem Radiatorglied befestigt sein und vor dem benachbarten Radiatorglied enden.. Erfindungsgemäß erfolgt eine nachträgliche Befestigung, z.B. durch Schweißen oder Klemmen an die Ränder von Radiatorgliedern.

Eine andere Ausführungsform besteht darin, dass eine Einrichtung zum Auflösen der Grenzschicht ein Draht ist, also ebenfalls ein Gegenstand, dessen Längsabmessung ein Vielfaches der Querabmessung beträgt. Anders als ein Stab ist ein Draht jedenfalls biegsam und kann in eine beliebige Form gebracht werden. Ein Draht eignet sich daher ebenfalls zur Nachrüstung.

Insbesondere kann ein Draht in einer Ausführungsform der Erfindung um eines der Radiatorglieder gewickelt werden.

Eine weitere Ausführungsform der Erfindung besteht darin, dass als Einrichtung zum Auflösen der Grenzschicht ein Anstrich zur Erhöhung der Oberflächenrauigkeit auf die Radiatorglieder aufgebracht wird. Der Anstrich enthält also Festkörper, die von der flüssigen Phase des frischen Anstrichs umschlossen werden und beim Trocknen der flüssigen Phase des Anstrichs dann an der Oberfläche des Radiatorglieds haften bleiben. Die Festkörper ragen dabei von der Oberfläche des Radiatorglieds ab.

Es können an einem Radiator auch verschiedene Arten von Einrichtungen zum Auflösen der Grenzschicht eingesetzt werden, also etwa Stäbe und Drähte und ein Anstrich zur Erhöhung der Oberflächenrauigkeit. Generell kann pro Radiatorglied nur jeweils eine Art der Einrichtung verwendet werden, oder es können pro Radiatorglied mehrere unterschiedliche Arten von Einrichtungen verwendet werden, etwa ein Anstrich und zumindest ein Draht auf dem gleichen Radiatorelement.

Die Erfindung kann auf unterschiedliche Typen von Radiatoren angewendet werden. Es kann vorgesehen sein, dass zumindest zwei Radiatorglieder plattenförmig ausgebildet sind. Dies wäre z.B. bei Plattenradiatoren und bei sogenannten Wellblechkesseln der Fall. Die Einrichtung zum Auflösen der Grenzschicht kann dann zumindest teilweise quer zur Ebene der Radiatorglieder verlaufen oder zumindest teilweise parallel zur Ebene der Radiatorglieder.

Es kann aber auch vorgesehen sein, dass zumindest zwei Radiatorglieder röhrenförmig ausgebildet sind, wie eben bei einem Röhrenradiator. Die Einrichtung zum Auflösen der Grenzschicht kann dann zumindest teilweise quer zur Längsachse der Radiatorglieder verlaufen oder zumindest teilweise parallel zur Längsachse der Radiatorglieder.

Das erfindungsgemäße Verfahren zur Herstellung eines Radiators erfolgt erfolgt, indem die Einrichtung zum Auflösen der Grenzschicht an einem Radiator angebracht wird, der bereits in Betrieb und mit einem Transformator verbunden ist.

So kann im Rahmen der Erfindung zumindest ein Stab zwischen zwei benachbarte Radiatorglieder geklemmt werden, und/oder zumindest ein Draht um eines der Radiatorglieder gewickelt werden, und/oder zumindest eine Platte zwischen zwei benachbarte Radiatorglieder montiert werden, und/oder zumindest ein Radiatorglied mit einem Anstrich zur Erhöhung der Oberflächenrauigkeit versehen werden.

### KURZE BESCHREIBUNG DER FIGUREN

Zur weiteren Erläuterung der Erfindung wird im nachfolgenden Teil der Beschreibung auf Figuren Bezug genommen, aus denen weitere vorteilhafte Einzelheiten und mögliche Einsatzgebiete der Erfindung zu entnehmen sind. Die Figuren sind als beispielhaft zu verstehen und sollen den Erfindungscharakter zwar darlegen, ihn aber keinesfalls einengen oder gar abschließend wiedergeben. Es zeigt:
- Fig. 1: eine schematische Darstellung eines Transformators mit einem Radiator,
- Fig. 2: eine schematische Darstellung eines erfindungsgemäßen Radiators,
- Fig. 3: eine schematische Darstellung eines erfindungsgemäßen Wellblechkessels in perspektivischer Ansicht,
- Fig. 4: den Wellblechkessel aus Fig. 3 von oben.

### WEGE ZUR AUSFÜHRUNG DER ERFINDUNG

Fig. 1 zeigt eine schematische Darstellung eines Transformators 1. Der Transformator 1 verfügt über zumindest eine Transformatorwicklung 2, die um einen Kern 10 gewickelt ist. Die Transformatorwicklung 2 besteht z.B. aus einer nicht weiter dargestellten Unter- sowie Oberspannungswicklung. Darüber hinaus verfügt der Transformator 1 über ein Gehäuse 3, das mit einem Kühlmittel 4 befüllt ist. Zur Aufnahme des Kühlmittels 4 bei hohen Temperaturen ist ein Ausdehnungsgefäß 11 vorgesehen, das in direkter Verbindung zum Gehäuse 3 über diesem angeordnet ist. Das Ausdehnungsgefäß 11 kann bei entsprechender Dimensionierung des oder der Radiatoren 6 entfallen.

Ausgehend vom Gehäuse 3 ist ein Kühlkreislauf vorgesehen. Der Kühlkreislauf verfügt über ein Steigrohr 12 als Steigabschnitt, ferner ist ein Rückleitungsrohr 13 zurück in das Gehäuse 3 vorgesehen. Zwischen Steigrohr 12 und Rückleitungsrohr 13 ist zumindest ein Radiator 6 vorgesehen. Der Radiator 6 umfasst mehrere parallel zueinander durchströmte plattenförmige Radiatorglieder 5. Die Radiatorglieder 5 sind in der Regel auch parallel zueinander angeordnet. Zwischen den Radiatorgliedern 5 strömt die Kühlluft parallel zu den Radiatorgliedern 5 hindurch. Die Ebene der Radiatorglieder verläuft hier jeweils senkrecht in der Zeichenebene.

Weiters kann eine Pumpe 7 zum An- und Absaugen des Kühlmittels 4 im Kühlkreislauf angeordnet sein, z.B. im Rückleitungsrohr 13, wodurch es zu einer erzwungenen Zirkulation des Kühlmittels 4 innerhalb des Kühlkreislaufs und des Gehäuses 3 kommt.

Zwischen zwei Radiatorgliedern 5 ist nun, siehe Fig. 2, wo der Radiator 6 neben dem Gehäuse 3 angeordnet ist, zumindest eine Einrichtung zum Auflösen der Grenzschicht jenes Luftstroms angeordnet, der zwischen zwei Radiatorgliedern 5 durchströmt. Die Einrichtung kann beispielsweise ein quer zur Ebene der Radiatorglieder 5, und damit quer zum Luftstrom, angeordneter Stab 8 sein. Der Stab 8 kann normal oder in einem Winkel zur Ebene der Radiatorglieder 5 angeordnet sein. Der Stab kann von einem Radiatorglied 5 ausgehen und vor dem benachbarten Radiatorglied 5 enden. Selbstverständlich können mehrere Stäbe 8 zwischen zwei benachbarten Radiatorgliedern 5 vorgesehen sein.

Die Einrichtung zum Auflösen der Grenzschicht kann auch ein Draht 9 sein, der außen um ein Radiatorglied 5 gewickelt wird. Selbstverständlich können auch mehrere Drähte 9 um ein Radiatorglied 5 gewickelt werden, oder es kann auch ein Draht 9 um mehrere Radiatorglieder 5 gewickelt werden.

Die Einrichtung zum Auflösen der Grenzschicht kann auch eine Platte 14 umfassen, die zwischen zwei Radiatorgliedern 5 angeordnet ist, hier parallel zu den Radiatorgliedern 5.

Es können auch Stäbe 8 und/oder Drähte 9 und/oder Platten 14 und/oder andere Einrichtungen zum Auflösen der Grenzschicht für ein Radiatorglied 5 kombiniert werden. Und es können auch Stäbe 8 und/oder Drähte 9 und/oder Platten 14 und/oder andere Einrichtungen zum Auflösen der Grenzschicht für einen Radiator 6 kombiniert werden.

Fig. 3 zeigt einen an sich bekannten Wellblechkessel für einen Transformator oder eine Drossel, an dessen Gehäuse 3 an beiden Längsseiten über die gesamte Höhe des Gehäuses 3 eine Vielzahl von plattenförmigen Radiatorgliedern 5 angeordnet ist. Das heißt, die einzelnen Radiatorglieder 5 stehen über ihre gesamte Längsseite mit dem Inneren des Gehäuses 3 direkt in Verbindung. Die Radiatorglieder 5 eine Seite bilden somit gleichsam einen Radiator 6, bei dem alle Radiatorglieder 5 parallel vom Kühlmittel durchströmt werden können.

Fig. 4 zeigt den Wellblechkessel aus Fig. 3 von oben. Hier ist beispielhaft eine Einrichtung zum Auflösen der Grenzschicht als Platte 14 zwischen zwei Radiatorgliedern 5 eingezeichnet. Zwischen den übrigen Radiatorgliedern 5 könnten ebenfalls solche Platten 14 angeordnet sein, und/oder andere Einrichtungen zum Auflösen der Grenzschicht.

### Bezugszeichenliste:

- 1: Transformator
- 2: Transformatorwicklung
- 3: Gehäuse
- 4: Kühlmittel
- 5: Radiatorglied
- 6: Radiator
- 7: Pumpe
- 8: Stab (Einrichtung zur Verwirbelung der zwischen den Radiatorgliedern 5 durchströmenden Luft)
- 9: Draht (Einrichtung zur Verwirbelung der zwischen den Radiatorgliedern 5 durchströmenden Luft)
- 10: Kern
- 11: Ausdehnungsgefäß
- 12: Steigrohr
- 13: Rückleitungsrohr
- 14: Platte

## Patentansprüche

1. Verfahren für einen Radiator (6) oder eine Drosselspule, wobei der Radiator (6) oder die Drosselspule mehrere parallel von einem Luftstrom durchströmbare und parallel zueinander angeordnete Radiatorglieder (5) aufweist und zwischen zwei Radiatorgliedern (5) zumindest eine Einrichtung zum Auflösen der Grenzschicht jenes Luftstroms, der zwischen den Radiatorgliedern (5) strömt, vorgesehen ist, **dadurch gekennzeichnet, dass** die Einrichtung zum Auflösen der Grenzschicht an einem Radiator (6) angebracht wird, der bereits in Betrieb und mit einem Transformator (1) verbunden ist.

2. Verfahren nach Anspruch 1, **dadurch gekennzeichnet, dass** zumindest ein Stab (8) zwischen zwei benachbarte Radiatorglieder (5) geklemmt wird.

3. Verfahren nach Anspruch 1 oder 2, **dadurch gekennzeichnet, dass** zumindest ein Draht (9) um eines der Radiatorglieder (5) gewickelt wird.

4. Verfahren nach einem der vorhergehenden Ansprüche, **dadurch gekennzeichnet, dass** zumindest eine Platte (14) zwischen zwei benachbarte Radiatorglieder (5) montiert wird.

5. Verfahren nach einem der vorhergehenden Ansprüche, **dadurch gekennzeichnet, dass** zumindest ein Radiatorglied (5) mit einem Anstrich zur Erhöhung der Oberflächenrauigkeit versehen wird.

## Claims

1. Method for a radiator (6) or a choke, wherein the radiator (6) or the choke has a plurality of radiator elements (5) which are arranged parallel to one another and through which an air flow can flow in parallel, and, between two radiator elements (5), at least one device for resolving the boundary layer of the air flow flowing between the radiator elements (5) is provided, **characterized in that** the device for resolving the boundary layer is attached to a radiator (6) which is already in operation and which is connected to a transformer (1).

2. Method according to Claim 1, **characterized in that** at least one bar (8) is clamped between two adjacent radiator elements (5).

3. Method according to Claim 1 or 2, **characterized in that** at least one wire (9) is wound around one of the radiator elements (5).

4. Method according to one of the preceding claims, **characterized in that** at least one plate (14) is mounted between two adjacent radiator elements (5).

5. Method according to one of the preceding claims, **characterized in that** at least one radiator element (5) is provided with a coating for increasing the surface roughness.

## Revendications

1. Procédé pour un radiateur (6) ou une bobine d'inductance, dans lequel le radiateur (6) ou la bobine d'inductance a plusieurs éléments (5) de radiateur montés en parallèle les uns avec les autres et pouvant être parcourus en parallèle par un courant d'air et, entre deux éléments (5) du radiateur, il est prévu au moins un dispositif de résolution de la couche limite de chaque courant d'air, qui passe entre les éléments (5) du radiateur, **caractérisé en ce que** l'on monte le dispositif de résolution de la couche limite sur un radiateur (6), qui est déjà en fonctionnement et qui est relié à un transformateur (1).

2. Procédé suivant la revendication 1, **caractérisé en ce qu'**on serre au moins un barreau (8) entre deux éléments (5) voisins du radiateur.

3. Procédé suivant la revendication 1 ou 2, **caractérisé en ce qu'**on enroule au moins un fil (9) métallique autour de l'un des éléments (5) du radiateur.

4. Procédé suivant l'une des revendications précédentes, **caractérisé en ce que** l'on monte au moins une plaque (14) entre deux éléments (5) voisins du radiateur.

5. Procédé suivant l'une des revendications précédentes, **caractérisé en ce qu'**au moins un élément (5) du radiateur est pourvu d'une couche d'augmentation de la rugosité de surface.
